# EUROPÄISCHE PATENTSCHRIFT

(11) **EP 4 444 626 B1**
(45) Veröffentlichungstag und Bekanntmachung des Hinweises auf die Patenterteilung: **05.11.2025**
(21) Anmeldenummer: 22765835.8
(22) Anmeldetag: 17.08.2022
(51) Int. Cl.: B65D 55/02, B65D 55/12, B65D 75/58

(54) **AUSGIESSVORRICHTUNG**
POURING DEVICE
DISPOSITIF DE VERSEMENT

(30) Priorität: 07.12.2021 DE 102021132171
(43) Veröffentlichungstag der Anmeldung: 16.10.2024
(73) Patentinhaber: Georg Menshen GmbH & Co. KG, 57413 Finnentrop (DE)
(72) Erfinder: GIERSE, Tim, 57439 Attendorn (DE); RÖMER, Frank, 57413 Finnentrop (DE)
(74) Vertreter: Cohausz Hannig Borkowski Wißgott
(86) Internationale Anmeldenummer: PCT/EP2022/072961
(87) Internationale Veröffentlichungsnummer: WO 2023/104358

(56) Entgegenhaltungen:
- DE-A1- 102013 004 466
- US-B2- 8 528 757

## Beschreibung

Die Erfindung betrifft eine Ausgießvorrichtung. Eine solche Ausgießvorrichtung umfasst einen Ausgießer, der mit einem Behälter verbunden oder zumindest mit einem Behälter verbindbar ist und der einen hohlen Ausgießstutzen mit einer Entnahmeöffnung aufweist. Der hohle Ausgießstutzen dient als Entnahmekanal oder auch zum Befüllen des Behälters.

Die Ausgießvorrichtung umfasst weiterhin eine Verschlußkappe, mit welcher der Ausgießstutzen in einem Originalzustand verschlossen ist und die eine Kappenwand umfasst, die in Umfangsrichtung um eine durch den Ausgießstutzen verlaufende Drehachse und um den Ausgießstutzen herum erstreckt ist und in axialer Richtung der Drehachse zwischen einem Kappendeckel am oberen Ende und einem Kappenrand am unteren offenen Ende erstreckt ist. Mit dem offenen Ende ist die Verschlußkappe auf den Ausgießstutzen aufgesetzt und umgibt diesen im Originalzustand oder auch später in geschlossenen Zustanden.

Weiterhin umfasst die Ausgießvorrichtung ein erstes Verschlußelement auf der äußeren Mantelfläche des Ausgießstutzens und wenigstens ein zweites Verschlußelement auf der inneren Mantelfläche der Kappenwand, mittels denen die Verschlußkappe und der Ausgießstutzen durch Drehen der Verschlußkappe um die Drehachse voneinander lösbar sind. Solche Verschlußelemente können z.B. durch jeweilige Gewindeabschnitte ausgebildet sein, z.B. als wenigstens ein Außengewindeabschnitt auf dem Ausgießstutzen und wenigstens ein Innengewindeabschnitt in der Verschlußkappe. Ebenso ist es möglich andere Arten von zusammenwirkenden Verschlußelementen zu realisieren, z.B. als wenigstens ein Bajonettnocken, insbesondere in der Verschlußkappe, und wenigstens eine Führungskulisse, insbesondere auf dem Ausgießstutzen, wenn die Verbindung zwischen Verschlußkappe und Ausgießer über eine Bajonettverbindung realisiert ist.

Vorzugsweise sind solche zusammenwirkenden Verschlußelemente vorgesehen, die bei einer Öffnungsdrehbewegung eine Entfernung der Verschlußkappe vom Ausgießer in axialer Richtung der Drehachse bewirken und bei einer Schließdrehbewegung ein Annähern von Verschlußkappe und Ausgießer, insbesondere bis zum gedichteten Verschließen.

Die Ausgießvorrichtung umfasst weiterhin eine Originalitätsanordnung, die im Bereich des Kappenrandes, insbesondere also am offenen Ende, an der Verschlußkappe angeordnet ist, insbesondere befestigt ist, vorzugsweise einstückig, insbesondere beim Spritzgießen. Eine solche Originalitätsanordnung ist vorgesehen, um einen original verschlossenen Zustand (Originalzustand) der Ausgießvorrichtung, insbesondere nach einer Befüllung durch den Hersteller, von dem Zustand einer ersten Öffnung unterscheiden zu können.

Die Originalitätsanordnung umfasst wenigstens ein bewegbares Anzeigeelement, das im Originalzustand mittels einer brechbaren Brücke in einer Originalposition lösbar gehalten ist und durch Zusammenwirkung mit einem Anschlagelement am Ausgießer, insbesondere am Ausgießstutzen, von der Brücke trennbar und aus der Originalposition heraus bewegbar ist.

Eine solche Zusammenwirkung zwischen dem wenigstens einem Anzeigeelement und einem jeweiligen diesem zugeordneten Anschlagelement wird üblicherweise durch eine Öffnungsdrehbewegung erzeugt, bei welcher das Anzeigeelement in Kontakt mit dem Anschlagelement gerät und bei der weiteren Drehung der Verschlußkappe aus der Originalposition herausbewegt wird, was sodann von einem Nutzer visuell als geöffneter Zustand erfasst und vom Originalzustand unterschieden werden kann.

Ausgießvorrichtungen dieser Art sind allgemein bekannt, z.B. aus der Publikation DE 10 2013 004 466 A1 und kommen z.B. bei Behältern zum Einsatz, die als Folienbeutel ausgebildet sind, z.B. zur Aufnahme von pastösen oder flüssigen Lebensmitteln.

Zur Verbindung mit einem Folienbeutel, kann an dem von der Entnahmeöffnung des Ausgießstutzens abgewandten Ende des Ausgießers ein Befestigungsteil, insbesondere ein schiffchenförmiges Befestigungsteil, vorgesehen sein, dass zwischen zwei Folienlagen des Folienbeutels befestigt wird, z.B. durch Verschweißen / Heißsiegeln oder ähnliche bekannte Maßnahmen.

Aus der US8528757B2 ist eine Ausgiessvorrichtung gemäß dem Oberbegriff des Anspruchs 1 bekannt.

Die Erfindung betrifft vorzugsweise solche Ausgießvorrichtungen mit einem Befestigungsbereich am Ausgießer, der zur Befestigung an einem Folienbeutel geeignet ist, ist jedoch nicht auf diese Ausgestaltung beschränkt. Die Erfindung betrifft insoweit auch Ausgießer, die bereits an einem Behälter jeder möglichen Art befestigt sind.

Im vorgenannten Stand der Technik ist es in üblicher Weise vorgesehen, dass ein Anzeigeelement um eine Achse, die parallel zur Drehachse verläuft, verschwenkt wird, wenn das Anzeigeelement aus seiner Originalposition herausbewegt wird. Dabei wird das freie Ende des Anzeigeelements nach radial innen bewegt.

Eine solche Position ist problematisch, weil das freie Ende des Anzeigeelements hierdurch frei zugänglich wird, z.B. für Kinder, die mit Fingern oder Zähnen das Anzeigeelement abreißen und verschlucken könnten.

Der vorgenannte Stand der Technik sieht daher vor, dass das Anzeigeelement um nahezu 180 Grad umgeklappt und hierbei hinter einem Vorsprung festgehalten wird. Es ist jedoch auch in diesem Fall nicht ausgeschlossen, dass - z.B. bei einem Wiederverschließen - das Anzeigeelement aus seiner fixierten Lage gelöst wird und hiernach nach radial innen frei vorsteht. Dies kann vorkommen, weil Anschlagelement und Anzeigeelement auch bei der Schließbewegung aneinander vorbeibewegt werden. Es ergeben sich somit wiederum die genannten Risiken, wenn eine erneute Öffnung erfolgt.

Auch das Umklappen des Anzeigeelementes um 180 Grad, ggfs. mehrmals ist problematisch, weil hierdurch das Material im Gelenkbereich stark beansprucht wird und schnell brechen kann.

Vor diesem Hintergrund ist es eine Aufgabe der Erfindung eine Ausgießvorrichtung der eingangs genannten Art bereit zu stellen, bei der die Zugänglichkeit eines aus der Originalposition herausbewegten Anzeigeelements erschwert ist. Vorzugsweise ist es eine weitere Aufgabe auch sicherzustellen, dass bei einer Schließdrehbewegung das Anzeigeelement in seiner zuvor eingenommenen Position verbleibt.

Diese Aufgabe wird dadurch gelöst, dass das wenigstens eine Anzeigeelement in der Originalitätsanordnung um die Drehachse herum, insbesondere zumindest in einem Teilbereich, verschiebbar gelagert ist, insbesondere zumindest nach vorheriger Trennung von der Brücke, bei einer Zusammenwirkung von Anzeigeelement und Anschlagelement. Bei dieser Art der Bewegung wird das Anzeigeelement somit nicht oder zumindest nicht wesentlich in seiner radialen Position verlagert, insbesondere nicht um eine zur Drehachse parallele Achse verschwenkt. Es gerät somit vorzugsweise nicht in eine radial nach innen weisende Lage, wie beim Stand der Technik. Die Bewegung des Anzeigeelementes erfolgt erfindungsgemäß zumindest im Wesentlichen in der Umfangsrichtung um die Drehachse herum oder zumindest bereichsweise zumindest im Wesentlichen senkrecht zum auf die Drehachse weisenden Radiusvektor.

Soweit in der nachfolgenden Beschreibung Richtungsangaben wie z.B. "oben" und "unten" oder "über" und "unter" verwendet werden, beziehen diese sich auf eine übliche Nutzungsposition einer Ausgießvorrichtung an einem Behälter, d.h. die Ausgießvorrichtung ist oben am Behälter angeordnet, wobei der Behälter als aufrecht stehend angenommen ist. Die Richtungen "axial", "radial" und die "Umfangsrichtung" sind dabei auf die Drehachse bezogen, um welche die Verschlußkappe drehbar ist.

Vorzugsweise ist die Bewegung so, dass das Anzeigeelement zumindest bereichsweise innerhalb einer Ebene, oder innerhalb eines axialen Bereiches um eine Ebene herum, die senkrecht zur Drehachse / zum Ausgießstutzen liegt, verschiebbar ist, insbesondere wobei der axiale Bereich kleiner ist als die axiale Höhe des Anzeigeelements.

Bei der erfindungsgemäßen Bewegung ändert das Anzeigeelement vorzugsweise seine Umfangswinkelposition um die Drehachse. Die radiale Position des Anzeigeelements, also dessen Abstand zur Drehachse oder auch zur Kappenwand, wird vorzugsweise bei der Bewegung nicht geändert oder nur in einem unwesentlichen radialen Bereich geändert, insbesondere in einem Bereich, der kleiner ist, als die radiale Breite des Anzeigeelementes, weiter bevorzugt der kleiner als der radiale Abstand des Anzeigeelementes von der Kappenwand im Originalzustand. Damit liegt bei der Bewegung faktisch keine relevante radiale Verlagerung vor, so dass das Anzeigeelement nicht in den Einflussbereich von Fingern oder Zähnen gelangen kann.

**In** bevorzugter Ausführung ist es vorgesehen, dass die eingangs genannte brechbare Brücke, mit der das Anzeigeelement lösbar gehalten ist, von der äußeren Mantelfläche der Kappenwand nach außen radial vorspringend ausgebildet ist. So wird das Anzeigeelement in der Originalposition sicher festgehalten. Dabei kann vorgesehen sein, dass die Brücke als Vorsprung ausgebildet ist, der sich mit zunehmender Entfernung von der Mantelfläche der Kappenwand verjüngt. So wird sichergestellt, dass die Brücke nahe am Anzeigeelement bricht. Die Brücke definiert die in der Originalposition gegebene radiale Beabstandung zwischen der äußeren Mantelfläche der Kappenwand und dem Anzeigeelement.

Eine besonders bevorzugte Ausführungsform sieht es vor, dass die Originalitätsanordnung wenigstens eine, insbesondere zumindest bereichsweise, axial vom Kappenrand wegerstreckte Abdeckwand, vorzugsweise zylinderförmige Abdeckwand umfasst. Diese Abdeckwand ist somit von der Verschlußkappe zumindest bereichsweise nach unten erstreckt, insbesondere also vom Deckelelement der Verschlußkappe weg oder in Richtung zum Behälter an dem die Ausgießvorrichtung angebracht ist oder wird.

Die Abdeckwand ist in Umfangsrichtung um die Drehachse herum erstreckt und mittels wenigstens eines im Bereich des Kappenrandes an der Kappenwand radial nach außen vorspringenden Verbindungssteges mit der Kappenwand verbunden, insbesondere einstückig, wobei das Anzeigeelement radial innen von der Abdeckwand angeordnet ist.

Die Abdeckwand kann z.B. durch eine Ringwand ausgebildet sein, die sich um volle 360 Grad um die Drehachse herum erstreckt. Die Abdeckwand kann auch ausgebildet sein durch wenigstens zwei Ringsegmente, die sich jeweils teilbereichsweise um die Drehachse herum erstrecken. Die Abdeckwand bildet dabei eine innere Mantelfläche, die dem Anzeigeelement zugewiesen ist und eine äußere Mantelfläche, die für einen Nutzer sichtbar ist.

Vorzugsweise ist die Abdeckwand in der axialen Höhe höher als die axiale Höhe des Anzeigeelementes. Hierdurch wird sichergestellt, dass das Anzeigeelement, zumindest wenn es aus der Originalposition herausbewegt ist, von der Abdeckwand überdeckt wird.

Weiter bevorzugt ist es vorgesehen, dass der wenigstens eine Verbindungssteg mit einem axialen Abstand vom Kappenrand bzw. der Stirnfläche der Kappenwand in Richtung zum Deckelelement versetzt an der Kappenwand befestigt ist. Durch die axiale Beabstandung zum Kappenrand bzw. zur Stirnfläche der Kappenwand wird erzielt, dass die Abdeckwand in einem axialen Bereich, insbesondere nahe des Kappenrandes, die Kappenwand überdeckt. Die Abdeckwand ist somit bereichsweise oberhalb (in Richtung zum Deckelelement) des Kappenrandes zur Kappenwand überdeckend angeordnet und bereichsweise unterhalb des Kappenrandes ohne Überdeckung zur Kappenwand und vom Kappenrand wegerstreckt, insbesondere in Richtung zur Flanschfläche mit dem wenigstens einen Anschlagelement bzw. zum Behälter. Hierdurch wird zwischen der Abdeckwand und der Kappenwand unter dem wenigstens einen Verbindungssteg ein Ringraum gebildet, in welchem das Anzeigeelement in radialer Richtung geführt ist. So wird in diesem Fall die radiale Verlagerbarkeit bei einer Verschiebung des Anzeigeelements aus der Originalposition heraus durch die radiale Breite des Ringraumes beidseits des Anzeigeelements begrenzt. Vorzugsweise ist der Ringraum in radialer Richtung mit einer Breite ausgebildet, die größer ist als die radiale Breite des Anzeigeelements und kleiner als 150% der radialen Breite des Anzeigeelementes.

Weiter bevorzugt weist die Abdeckwand am Ort der Originalposition des Anzeigeelementes einen radialen Durchbruch auf. Durch einen solchen Durchbruch ist das Anzeigeelement in der Originalposition für einen Nutzer sichtbar. Die Erfindung kann sodann vorsehen, dass das Anzeigeelement zumindest teilweise aus dem Sichtbereich heraus hinter die Abdeckwand schiebbar ist. Von radial außen betrachtet ist somit für einen Nutzer das Anzeigeelement aus der radialen Projektion des Durchbruchs zumindest teilweise herausbewegbar. Durch die relative Positionierung des Anzeigeelements zum Durchbruch kann der Nutzer auf den Zustand der Ausgießvorrichtung schließen.

Ein Durchbruch kann z.B. durch eine Öffnung in einer 360-Grad-Ringwand ausgebildet sein oder durch einen Abstandbereich zwischen zwei Ringsegmenten.

Eine weiterhin bevorzugte Ausführung sieht vor, dass an der Abdeckwand in einem Bereich axial unter dem Anzeigeelement und/oder unter dessen nachfolgend noch benannten Befestigungsbereich und/oder unter dem nachfolgend noch benannten Gelenkbereich ein radial nach innen vorspringendes Rückhalteelement angeordnet ist.

Dieses Rückhalteelement kann z.B. im Bereich des freien Randes der Abdeckwand angeordnet sein, insbesondere fluchtend mit der Randstirnfläche der Abdeckwand. Das Rückhalteelement, kann auch mit einem axialen Abstand zur Randstirnfläche angeordnet sein, also von der Randstirnfläche axial in Richtung zum Anzeigeelement versetzt angeordnet sein.

Mit dem Rückhalteelement kann verhindert werden, dass das Anzeigelement, insbesondere das von der Brücke gelöste Anzeigeelement, nach einer Verschiebung in axialer Richtung unter das Rückhalteelement oder unter den Rand der Abdeckwand gelangen kann.

Vorzugsweise ist dabei vorgesehen, dass das Rückhalteelement in axialer Richtung betrachtet das Anzeigeelement zumindest teilweise überdeckt. Dafür kann das Rückhalteelement von der Innenseite der Abdeckwand um einen Betrag in radialer Richtung nach innen vorspringen, der größer ist als der radiale Abstand des Anzeigeelements von der Innenseite der Abdeckwand, insbesondere in der Originalposition und/oder in einer daraus verschobenen Position.

Die Verschiebbarkeit des Anzeigeelements kann in bevorzugter Ausgestaltung dadurch erzielt sein, dass das Anzeigeelement mittels eines Gelenkbereichs verschieblich gelagert ist. Vorzugsweise ist das Anzeigeelement über den Gelenkbereich an der Kappenwand oder an einem radial erstreckten Verbindungssteg gelagert, an dem die vorgenannte Abdeckwand befestigt ist.

Der Gelenkbereich ist weiter bevorzugt so ausgebildet, dass dieser eine Gelenkigkeit um eine zumindest im Wesentlichen radiale Gelenkachse aufweist. Der Gelenkbereich ist dabei vorzugsweise in Umfangsrichtung verkürzbar. So kann das Anzeigeelement bei der Verschiebung einen in der Umfangsrichtung verkürzten Abstand zu seiner Befestigungsstelle in der Originalitätsanordnung einnehmen.

Vorzugsweise ist es vorgesehen, dass der Gelenkbereich einen ersten Gelenkarm und einen zweiten Gelenkarm aufweist, die gelenkig um eine zumindest im Wesentlichen in radialer Richtung liegende Gelenkachse miteinander verbunden sind, wobei der erste Gelenkarm an der Kappenwand oder an einem radial erstreckten Verbindungssteg befestigt ist, an dem die vorgenannte Abdeckwand befestigt ist und der zweite Gelenkarm am Anzeigeelement befestigt ist, insbesondere an einem Befestigungsbereich des Anzeigeelements. Die Befestigungsstellen der Gelenkarme in Richtung zur Kappenwand / zum Verbindungssteg bzw. zum Anzeigeelement können ebenso gelenkig ausgebildet sein.

Die gelenkige Verbindung, zumindest zwischen den Gelenkarmen kann vorzugsweise durch ein Festkörpergelenk oder ein Filmgelenk, insbesondere durch eine materialreduzierte Gelenkrille ausgebildet sein. Die Gelenkverbindung ist somit durch das Material der Gelenkarme ausgebildet. Insbesondere kann sie beim Spritzgießen hergestellt werden.

Durch die gelenkige Verbindung zwischen den Gelenkarmen mit einer im Wesentlichen radialen Gelenkachse wird sichergestellt, dass diese Gelenkverbindung innerhalb der Originalitätsanordnung in axialer Richtung beweglich ist, wodurch die von der Gelenkverbindung wegweisenden Gelenkarmenden in Umfangsrichtung oder zumindest in einer Richtung senkrecht zum Radiusvektor der Drehachse bewegt werden können. Dementsprechend ist das mittels dem Gelenkbereich in der Originalitätsanordnung befestigte Anzeigeelement in dieser genannten Richtung verschieblich.

Besonders bevorzugt ist es vorgesehen, dass in der Originalposition des Anzeigeelements der erste und der zweite Gelenkarm einen Winkel kleiner als 180 Grad, vorzugsweise kleiner als 160 Grad, vorzugsweise kleiner als 140 Grad, insbesondere aber größer als 90 Grad einschließen, wobei der Winkel durch Verschiebung des Anzeigeelements aus der Originalposition verkleinerbar ist. Die axiale Verschieberichtung der Gelenkverbindung zwischen den Gelenkarmen bei einer Verschiebung des Anzeigeelementes ist hierdurch sicher vordefiniert, insbesondere in Richtung zum Deckelelement der Verschlußkappe.

**In** einer Weiterbildung, insbesondere für diese vorgenannte Ausführung, kann es vorgesehen sein, dass zwischen zwei Verbindungsstegen, mit denen die Abdeckwand an der Kappenwand befestigt ist, ein in Umfangsrichtung erstreckter Durchbruch vorgesehen ist, durch den die Gelenkarme in axialer Richtung zum Deckelelement zumindest teilweise, insbesondere mit dem gelenkigen Verbindungsbereich hindurchtreten. Zwischen solchen Durchbrüchen kann der jeweilige Verbindungssteg in der Umfangsrichtung flächig erstreckt sein, insbesondere jeweils eine geschlossene Oberfläche bilden.

Die Verschiebbarkeit des Anzeigeelements kann vorzugsweise so ausgebildet sein, dass das Anzeigeelement in der mit der Brücke stabil gehalten Originalposition und auch nach einer Verschiebung aus dieser Originalposition heraus innerhalb der axialen Projektion des vorgenannten Durchbruches zwischen zwei Verbindungsstegen liegt. Die Verschiebung erfolgt somit vorzugsweise ausgehend von der Originalposition nach Trennung von der Brücke innerhalb der axialen Projektion des genannten Durchbruches.

Es gilt vorzugsweise für alle möglichen Ausführungen der Erfindung, auch solche, welche den genannten Durchbruch ggfs. nicht realisieren, dass die erfindungsgemäße Bewegung des Anzeigeelementes in einem Bereich um die Drehachse herum, bzw. in einem um die Drehachse herum erstreckten Bereich erfolgt.

Eine bevorzugte Ausführung sieht vor, dass auf der Kappenwand radial nach außen vorspringend und in axialer Richtung über dem Gelenkbereich, insbesondere in der Originalposition in axialer Richtung über der gelenkigen Verbindungsstelle von erstem und zweitem Gelenkarm, ein Rastvorsprung angeordnet ist, insbesondere der vom zweiten Gelenkarm hinterrastbar ist. Es kann dabei vorgesehen sein, dass der Rastvorsprung in axialer Richtung betrachtet den ersten und/oder zweiten Gelenkarm, vorzugsweise die gelenkige Verbindungsstelle zwischen diesen nicht überdeckt oder teilweise überdeckt. Insbesondere kann eine teilweise Überdeckung nur beim zweiten Gelenkarm vorgesehen sein.

Die Erfindung kann vorsehen, dass der erste Gelenkarm bei einer Verschiebung des Anzeigeelementes unter dem Vorsprung angeordnet ist und/oder an diesem berührungslos vorbei bewegt werden kann, insbesondere so dass nur der zweite Gelenkarm mit dem Vorsprung verrastet.

Vorzugsweise ist dafür der radiale Abstand des ersten Gelenkarms von der Kappenwand größer als die radiale Erhebung des Rastvorsprunges über der Kappenwand und der radiale Abstand des zweiten Gelenkarms von der Kappenwand ist kleiner als die radiale Erhebung des Rastvorsprunges über der Kappenwand.

Der Rastvorsprung kann auf seiner zur Gelenkverbindung beider Gelenkarme weisenden axialen Unterseite an den Konturverlauf der axialen Oberseite im Bereich der gelenkigen Verbindung von erstem und zweiten Gelenkarm angepasst sein. Insbesondere kann dies die Herstellung durch Spritzgießen vereinfachen.

Weiterhin ist es bevorzugt, wenn der Rastvorsprung eine Auflaufschräge aufweist, auf die der zweite Gelenkarm auflaufen kann, insbesondere bei Verschiebung des Anzeigeelements. So wird der zweite Gelenkarm bei Verschiebung durch die Auflaufschräge nach radial außen gedrückt und gelangt hiernach hinter den Rastvorsprung und wird von diesem gegen eine Zurückbewegung gehalten.

Eine bevorzugte Weiterbildung sieht vor, dass das Anzeigeelement einen Befestigungsbereich zur Befestigung am zweiten Gelenkarm aufweist und einen freien Kopfbereich aufweist, wobei ausgehend vom Befestigungsbereich der Kopfbereich in Richtung zu einer den Ausgießstutzen umgebenden Flanschfläche erstreckt ist, auf dem das Anschlagelement angeordnet ist. Im Kopfbereich ist somit die axiale Höhe des Anzeigeelements gegenüber dem Befestigungsbereich vergrößert. Die axiale Beweglichkeit ist dadurch in Richtung von der Verschlußkappe weg stark begrenzt. Es wird so eine axiale Bewegung bei der Verschiebung von der Verschlußkappe weg in Richtung nach außen verhindert.

Weiter bevorzugt ist vorgesehen, dass der Übergang vom Befestigungsbereich zum Kopfbereich eine Anlaufschräge bildet für das Anschlagelement, insbesondere bei einer Schließdrehbewegung. Bei der Schließdrehbewegung würde somit bei einer eventuellen Kontaktierung zwischen Anschlagelement am Ausgießer und Anzeigeelement das Anzeigeelement axial angehoben, aber nicht in Richtung zu seiner früheren Originalposition mitgeführt. Das Anschlagelement läuft somit unter dem Anzeigeelement durch. Das Anzeigeelement bleibt also nach erster Öffnung sicher in seiner Position.

Die Erfindung kann in allen Ausführungen vorzugsweise ergänzend vorsehen, dass das Anzeigeelement und/oder der Gelenkbereich zumindest bereichsweise radial breiter als axial hoch ist. Dadurch wird allgemein erzielt, dass Knickbewegungen am Anzeigeelement und / oder dem Gelenkbereich um radiale Achsen gegenüber Knickbewegungen um zur Drehachse parallele Achsen bevorzugt sind.

Die Erfindung kann vorsehen, dass mittels radial erstreckter Streben radial außen um die Verschlußkappe eine Handhabe angeordnet ist, insbesondere wobei die Originalitätsanordnung zumindest bereichsweise axial unter dem unteren Rand der Handhabe angeordnet ist. So ist die Verschlußkappe im Wesentlichen verschlucksicher für Kinder bzw. kann im Fall eines Verschluckens durchatmet werden.

In allen möglichen Ausführungen ist die Anzahl der Anzeigeelemente in der Originalitätsanordnung grundsätzlich beliebig. Z.B. kann nur ein Anzeigeelement vorgesehen sein. Vorzugsweise sind wenigstens zwei, insbesondere genau zwei Anzeigeelemente vorgesehen. Für jedes Anzeigeelement und damit in Verbindung genannte Elemente gelten die vorherigen Beschreibungen.

Ein Ausführungsbeispiel wird anhand der nachfolgenden Figuren beschrieben. Dabei zeigen alle Figuren zumindest im Wesentlichen dasselbe Ausführungsbeispiel in verschiedenen Ansichten.

Die Figur 1 zeigt in einer perspektivischen Übersicht eine Ausgießvorrichtung gemäß der Erfindung. Diese umfasst einen Ausgießer 1 mit einem Befestigungsbereich 1a für Folienbeutel unterhalb eines von der Verschlußkappe 2 überdeckten Ausgießstutzens. Um die Verschlußkappe ist mit radialen Abstand über Stege eine Handhabe 3 angeordnet.

Die Originalitätsanordnung umfasst ein Anzeigeelement 4, das durch einen Durchbruch 6a in einer ringförmig um die Drehachse 5 erstreckten Abdeckwand 6 sichtbar ist. Die Figur 1 zeigt das Anzeigeelement 4 in der Originalposition, die einen ursprünglich vom Hersteller verschlossenen Zustand repräsentiert.

Die Figur 2 zeigt nur den Ausgießer 1 der Ausgießvorrichtung mit unterem Befestigungsbereich 1a und sich daran nach oben anschließenden hohlen Ausgießstutzen 1b, der auf seiner äußeren Mantelfläche beispielsweise ein Außengewinde aufweist zur Zusammenwirkung mit einem korrespondierenden Innengewinde auf der inneren Mantelfläche der Kappenwand der Verschlußkappe 2. Auf einer Flanschfläche 7, die um den Ausgießstutzen herum ausgebildet ist und in einer Ebene senkrecht zur Drehachse 5 liegt sind eine zur Anzahl der Anzeigeelemente korrespondierend Anzahl von Anschlagelementen 8 angeordnet, die mit jeweils einem Anzeigeelement 4 zusammenwirken.

Ein jeweiliges Anschlagelement 8 kann in jeder Ausführung unabhängig von der hier gezeigten in radialer Richtung von Ausgießstutzen nach außen vorstehen und von der Flanschfläche 7 in axialer Richtung nach oben in Richtung zur Entnahmeöffnung 9 vorstehen.

Bei einer Drehung der Verschlußkappe 2 kommt das Anzeigeelement 4 von deren Originalitätsanordnung in Kontakt zum Anschlagelement 8 und wird hierdurch verschoben.

Die Figur 3 zeigt nur die Verschlußkappe 2 mit darum herum angeordneter Handhabe 3. Am unteren Kappenrand 2b sind mit einem axialen Versatz zur Stirnfläche des Kappenrandes 2b in Richtung zum hier nicht gezeigten Kappendeckel 2c zwei Verbindungsstege 10 vorgesehen, die sich radial von der Kappenwand 2a nach außen erstrecken und auch teilbereichsweise um die Kappenwand 2a in Umfangsrichtung erstreckt sind. Am radialen Ende der Verbindungstege 10 wird von den Verbindungstegen 10 die schon in Figur 1 gezeigte Abdeckwand 6 gehalten, die sich in Umfangsrichtung um die Drehachse 5 erstreckt. Die Abdeckwand 6 weist für jedes der beiden Anzeigeelemente 4 einen Durchbruch 6a in radialer Richtung auf. Durch diese Durchbrüche 6a kann ein Nutzer die radial innen von der Abdeckwand 6 liegenden Anzeigeelemente 4 in der Originalposition sehen.

Die Figur 4 zeigt in einer geschnittenen Ansicht das Anzeigeelement 4 und seine Befestigung in der Originalitätsanordnung in Relation zur Verschlußkappe 2. Die hier gezeigte Kappenwand 2a ist oben durch das Deckelelement 2c geschlossen. Es ist weiterhin erkennbar, dass zwischen zwei Verbindungsstegen 10 ein in Umfangsrichtung erstreckter Durchbruch 10a vorhanden ist, durch den die Gelenkarme 12a und 12b in axialer Richtung zum Deckelelement 2c zumindest bereichsweise, insbesondere mit deren gelenkigen Verbindungsbereich hindurchtreten können.

Die Figur 5 zeigt das Anzeigeelement 4 und dessen Umgebung in größerer Detaildarstellung. Das Anzeigeelement 4 ist mit einem Gelenkbereich aus einem ersten Gelenkarm 12a und einem zweiten Gelenkarm 12b beweglich am Verbindungsteg 10 befestigt. Die beiden Gelenkarme 12a, 12b sind untereinander gelenkig verbunden mittels einer Gelenkrille 12c, die eine lokale Materialreduzierung darstellt. Der erste Gelenkarm 12a ist weiterhin mit seinem anderen Ende am Verbindungssteg 10 befestigt, insbesondere ebenso gelenkig und der zweite Gelenkarm 12b ist mit seinem anderen Ende am Anzeigeelement 4 befestigt, insbesondere ebenso gelenkig. Die Gelenkarme 12a und 12b schließen zwischen sich einen Winkel größer als 90 Grad und kleiner als 180 Grad ein. Durch Verschiebung des Anzeigeelements 4 in Umfangsrichtung wird die Gelenkrille 12c axial nach oben verschoben werden und der Winkel zwischen den Gelenkarmen 12a und 12b wird reduziert. Hierbei gelangt der zweite Gelenkarm 12b in Umfangsrichtung gesehen hinter den Rastvorsprung 13. Um dies zu erleichtern weist dieser eine Auflaufschräge 13a auf.

Der Gelenkarm 12b, der einen kleineren radialen Abstand zur äußeren Mantelfläche der Kappenwand 2a hat als der Gelenkarm 12a wird durch die Auflaufschräge zunächst radial von der Kappenwand 2a weggedrückt bis dass dieser radial zurückweichen kann und hinter dem Rastvorsprung 13 verrastet. Der Rastvorsprung 13 steht dabei vorzugsweise radial weiter von der Kappenwand 2a vor als die brechbare Brücke 11, mit welcher das Anzeigeelement 4 in der Originalposition an der Kappenwand 2a lösbar befestigt ist.

Die Figur 6 zeigt dieselbe Anordnung in einer Ansicht von unten. Hier ist zusätzlich erkennbar, dass das Anzeigeelement 4 einen freien Kopfbereich 4a aufweist, der sich von einem Befestigungsbereich 4b nach unten erstreckt. Zwischen dem Befestigungsbereich 4b und dem Kopfbereich 4a erfolgt der Übergang über die Anlaufschräge 4c, mittels welcher der Kopfbereich 4a nach oben gedrückt werden kann, wenn das Anschlagelement 8 bei einer Schließdrehbewegung am Kopfbereich 4a vorbeibewegt wird.

Ebenso ist in dieser Ansicht erkennbar, dass sich zwischen der Abdeckwand 6 und der Kappenwand 2a am unteren Kappenrand 2b ein Ringraum ergibt, in dem das Anzeigeelement 4 radial gehalten wird.

Die Figur 6a zeigt gegenüber der Figur 6 eine mögliche Weiterbildung bei der das Anzeigeelement 4 auch in axialer Richtung nach unten gehalten wird. Dafür ist, insbesondere in der Originalposition und/oder in der daraus verschobenen Position, an der Abdeckwand 6 unter dem Anzeigeelement 4, insbesondere unter dessen Befestigungsbereich 4b, an dem der zweite Gelenkarm 12b befestigt ist, vorzugsweise auch unter dem zweiten Gelenkarm 12b ein radial nach innen von der Abdeckwand 6 vorspringendes Rückhalteelement 6b vorgesehen, welches das Anzeigeelement 4 in axialer Richtung zumindest teilweise überdeckt, insbesondere auch, wenn es aus der Originalposition nach Lösen von der Brücke 11 um die Drehachse 5 verschoben ist. So kann das Anzeigeelement 4 nach Lösen von der Brücke 11 in der axialen Richtung nicht unter das Rückhalteelement 6b, insbesondere somit auch nicht unter den freien Rand der Abdeckwand 6 treten. Selbst bei einer vom Behälter abgenommenen Verschlußkappe wird so sicher verhindert, dass das Anzeigeelement 4 für Finger oder Zähne von Kindern zugänglich wird. Figur 7 zeigt die gesamte Ausgießvorrichtung in einem geöffneten Zustand, in welchem das Anzeigeelement aus dem Sichtbereich des Durchbruchs 6a heraus hinter die Abdeckwand 6 verschoben worden ist, was dem Nutzer den geöffneten Zustand visualisiert.

Die Figur 8 zeigt in geschnittener Ansicht das verschobene Anzeigeelement 4, wobei die Gelenkarme 12a und 12b einen kleineren Winkel zueinander einnehmen im Vergleich zur Originalposition. Hierbei ist gut zu erkennen, dass der Gelenkarm 12b hinter dem Rastvorsprung 13 verrastet ist, so dass das Anzeigeelement 4 in dieser Position sicher gehalten wird.

## Patentansprüche

1. Ausgießvorrichtung umfassend
a. einen Ausgießer (1), der mit einem Behälter verbunden oder zumindest mit einem Behälter verbindbar ist und der einen hohlen Ausgießstutzen (1b) aufweist, und
b. eine Verschlußkappe (2), mit welcher der Ausgießstutzen (1b) in einem Originalzustand verschlossen ist und die eine Kappenwand (2a) umfasst, die in Umfangsrichtung um eine durch den Ausgießstutzen (1b) verlaufende Drehachse (5) und um den Ausgießstutzen (1b) herum erstreckt ist und in axialer Richtung der Drehachse (5) zwischen einem Kappendeckel (2c) am oberen Ende und einem Kappenrand (2b) am unteren offenen Ende erstreckt ist, und
c. wenigstens ein erstes Verschlußelement auf der äußeren Mantelfläche des Ausgießstutzens (1b) und wenigstens ein zweites Verschlußelement auf der inneren Mantelfläche der Kappenwand (2a), mittels denen die Verschlußkappe (2) und der Ausgießstutzen (1b) durch Drehen der Verschlußkappe (2) um die Drehachse (5) voneinander lösbar sind, und
d. eine Originalitätsanordnung (4,6,6a,8,10,11,12a,12b,12c) die im Bereich des Kappenrandes (2b) an der Verschlußkappe (2) angeordnet ist, die wenigstens ein bewegbares Anzeigeelement (4) umfasst, das im Originalzustand mittels einer brechbaren Brücke (11) in einer Originalposition lösbar gehalten ist und durch Zusammenwirkung mit einem Anschlagelement (8) am Ausgießer (1), von der Brücke (11) trennbar und aus der Originalposition heraus bewegbar ist,
**dadurch gekennzeichnet, dass**
e. das wenigstens eine Anzeigeelement (4) in der Originalitätsanordnung um die Drehachse (5) herum, insbesondere zumindest in einem Teilbereich, verschiebbar gelagert ist, insbesondere nach Trennung von der Brücke (11).

2. Ausgießvorrichtung nach Anspruch 1, **dadurch gekennzeichnet, dass** die brechbare Brücke (11), mit der das Anzeigeelement (4) lösbar gehalten ist, von der äußeren Mantelfläche der Kappenwand (2a) nach außen radial vorspringend ausgebildet ist.

3. Ausgießvorrichtung nach einem der vorherigen Ansprüche, **dadurch gekennzeichnet, dass** das Anzeigeelement (4) zumindest bereichsweise innerhalb einer Ebene, oder innerhalb eines axialen Bereiches um eine Ebene herum, die senkrecht zur Drehachse (5) / zum Ausgießstutzen (1b) liegt, verschiebbar ist, insbesondere wobei der axiale Bereich kleiner ist als die axiale Höhe des Anzeigeelements (4).

4. Ausgießvorrichtung nach einem der vorherigen Ansprüche, **dadurch gekennzeichnet, dass** die Originalitätsanordnung (4,6,6a,8,10,11,12a,12b,12c) wenigstens eine axial vom Kappenrand (2b) wegerstreckte, insbesondere zylinderförmige, Abdeckwand (6) umfasst, welche in Umfangsrichtung um die Drehachse (5) herum erstreckt ist und mittels wenigstens eines im Bereich des Kappenrandes (2b) an der Kappenwand (2a) radial nach außen vorspringenden Verbindungssteges (10) mit der Kappenwand (2b) verbunden ist, wobei das Anzeigeelement (4) radial innen von der Abdeckwand (6) angeordnet ist, vorzugsweise wobei die axiale Höhe der Abdeckwand (6) größer ist als die axial Höhe des Anzeigeelementes (4).

5. Ausgießvorrichtung nach Anspruch 4, **dadurch gekennzeichnet, dass** der wenigstens eine Verbindungssteg (10) mit einem axialen Abstand vom Kappenrand (2b) in Richtung zum Deckelelement (2c) versetzt an der Kappenwand (2a) befestigt ist, wodurch zwischen der Abdeckwand (6) und der Kappenwand (2a) unter dem wenigstens einen Verbindungssteg (10) ein Ringraum gebildet ist, in welchem das Anzeigeelement (4) in radialer Richtung geführt ist.

6. Ausgießvorrichtung nach Anspruch 4 oder 5, **dadurch gekennzeichnet, dass** die Abdeckwand (6) am Ort der Originalposition des Anzeigeelementes (4) einen radialen Durchbruch (6a) aufweist, insbesondere durch den das Anzeigeelement (4) in der Originalposition sichtbar ist, insbesondere wobei das Anzeigeelement (4) zumindest teilweise aus dem Sichtbereich heraus hinter die Abdeckwand (6) schiebbar ist.

7. Ausgießvorrichtung nach einem der vorherigen Ansprüche 4 bis 6, **dadurch gekennzeichnet, dass** an der Abdeckwand (6) in einem Bereich axial unter dem Anzeigeelement (4), insbesondere im Bereich des freien Randes der Abdeckwand (6) ein radial nach innen vorspringendes Rückhalteelement (6b) angeordnet ist, insbesondere mit dem eine axiale Verlagerung des Anzeigeelements (4) in verschobener Position in axialer Richtung unter das Rückhalteelement (6b) und/oder unter den Rand der Abdeckwand (6) verhindert ist, vorzugsweise wobei das Rückhalteelement in axialer Richtung betrachtet das Anzeigeelement zumindest teilweise überdeckt.

8. Ausgießvorrichtung nach einem der vorherigen Ansprüche, **dadurch gekennzeichnet, dass** das Anzeigeelement (4) mittels eines Gelenkbereichs (12a, 12b, 12c), insbesondere eines in Umfangsrichtung verkürzbaren Gelenkbereiches (12a, 12b, 12c) verschieblich gelagert ist, insbesondere an der Kappenwand (2a) oder an einem radial erstreckten Verbindungssteg (10) gelagert ist, an dem die Abdeckwand (6) nach einem der Ansprüche 4 bis 7 befestigt ist.

9. Ausgießvorrichtung nach Anspruch 8, **dadurch gekennzeichnet, dass** der Gelenkbereich (12a, 12b, 12c) einen ersten Gelenkarm (12a) und einen zweiten Gelenkarm (12b) aufweist, die gelenkig um eine zumindest im Wesentlichen in radialer Richtung liegende Gelenkachse miteinander verbunden sind, wobei der erste Gelenkarm (12a) an der Kappenwand (2a) oder an einem radial erstreckten Verbindungssteg (10) befestigt ist, an dem die Abdeckwand (6) nach einem der Ansprüche 4 bis 7 befestigt ist und der zweite Gelenkarm (12b) am Anzeigeelement (4) befestigt ist.

10. Ausgießvorrichtung nach Anspruch 8 oder 9, **dadurch gekennzeichnet, dass** in der Originalposition des Anzeigeelements (4) der erste und der zweite Gelenkarm (12a, 12b) einen Winkel kleiner als 180 Grad, vorzugsweise kleiner als 160 Grad, vorzugsweise kleiner als 140 Grad, insbesondere größer als 90 Grad einschließen, wobei der Winkel durch Verschiebung des Anzeigeelements (4) aus der Originalposition verkleinerbar ist.

11. Ausgießvorrichtung nach Anspruch 10, **dadurch gekennzeichnet, dass** zwischen zwei Verbindungsstegen (10) ein in Umfangsrichtung erstreckter Durchbruch (10a) vorgesehen ist, durch den die Gelenkarme (12a, 12b) in axialer Richtung zum Deckelelement (2c) zumindest teilweise hindurchtreten, insbesondere bereits in der Originalposition.

12. Ausgießvorrichtung nach einem der vorherigen Ansprüche, **dadurch gekennzeichnet, dass** auf der Kappenwand (2a) radial nach außen vorspringend und in axialer Richtung über dem Gelenkbereich (12a, 12b, 12c), insbesondere in der Originalposition über der gelenkigen Verbindungsstelle (12c) von erstem und zweitem Gelenkarm (12a, 12b) ein Rastvorsprung (13) angeordnet ist, insbesondere der vom zweiten Gelenkarm (12b) hinterrastbar ist.

13. Ausgießvorrichtung nach Anspruch 12, **dadurch gekennzeichnet, dass** der radiale Abstand des ersten Gelenkarms (12a) von der Kappenwand (2a) größer ist als die radiale Erhebung des Rastvorsprunges (13) über der Kappenwand (2a) und der radiale Abstand des zweiten Gelenkarms (12b) von der Kappenwand (2a) kleiner ist als die radiale Erhebung des Rastvorsprunges (13) über der Kappenwand (2a).

14. Ausgießvorrichtung nach Anspruch 12 oder 13, **dadurch gekennzeichnet, dass** der Rastvorsprung (13) eine Auflaufschräge (13a) aufweist, auf die der zweite Gelenkarm (12b) auflaufen kann, insbesondere bei Verschiebung des Anzeigeelements (4).

15. Ausgießvorrichtung nach einem der vorherigen Ansprüche, **dadurch gekennzeichnet, dass** das Anzeigeelement (4) einen Befestigungsbereich (4b) zur Befestigung am zweiten Gelenkarm (12b) aufweist und einen freien Kopfbereich (4a) aufweist, wobei ausgehend vom Befestigungsbereich (4b) der Kopfbereich (4a) in Richtung zu einer den Ausgießstutzen (1b) umgebenden Flanschfläche (7) erstreckt ist, auf der das Anschlagelement (8) angeordnet ist, insbesondere wobei der Übergang von dem Befestigungsbereich (4b) zum Kopfbereich (4a) eine Anlaufschräge (4c) bildet für das Anschlagelement (8), insbesondere bei einer Schließdrehbewegung.

16. Ausgießvorrichtung nach einem der vorherigen Ansprüche, **dadurch gekennzeichnet, dass** das Anzeigeelement (4) und/oder der Gelenkbereich (12a, 12b, 12c) zumindest bereichsweise radial breiter als axial hoch ist.

17. Ausgießvorrichtung nach einem der vorherigen Ansprüche, **dadurch gekennzeichnet, dass** mittels radial erstreckter Streben radial außen um die Verschlußkappe (2) eine Handhabe (3) angeordnet ist, insbesondere wobei die Originalitätsanordnung (4,6,6a,8,10,11,12a,12b,12c) zumindest bereichsweise axial unter dem unteren Rand der Handhabe (3) angeordnet ist.

## Claims

1. Pouring device comprising
a. a spout (1) which is connected to a container, or is at least connectable to a container, and has a hollow pouring nozzle (1b), and
b. a closure cap (2) by which the pouring nozzle (1b) is closed in an original state and which comprises a cap wall (2a) which extends in the circumferential direction about a rotation axis (5), the latter running through the pouring nozzle (1b), and about the pouring nozzle (1b), and extends in the axial direction of the rotation axis (5) between a cap cover (2c) at the upper end and a cap periphery (2b) at the lower open end, and
c. at least one first closure element on the outer shell face of the pouring nozzle (1b), and at least one second closure element on the inner shell face of the cap wall (2a), by means of which the closure cap (2) and the pouring nozzle (1b) are releasable from one another by rotating the closure cap (2) about the rotation axis (5), and
d. an originality assembly (4,6,6a,8,10,11,12a,12b,12c) which is disposed in the region of the cap periphery (2b) on the closure cap (2) and comprises at least one movable indicator (4) which in the original state is releasably held in an original position by means of a breakable bridge (11) and by interacting with a stop element (8) on the spout (1) is detachable from the bridge (11) and movable out of the original position,
**characterized in that**
e. the at least one indicator (4) is mounted in the originality assembly so as to be displaceable, in particular at least in a sub-region, about the rotation axis (5), in particular upon detachment from the bridge (11).

2. Pouring device according to Claim 1, **characterized in that** the breakable bridge (11), by which the indicator (4) is releasably held, is formed so as to project radially outwards from the outer shell face of the cap wall (2a).

3. Pouring device according to one of the preceding claims, **characterized in that** the indicator (4) is displaceable at least in regions within a plane, or within an axial region about a plane, which lies perpendicularly to the rotation axis (5) / to the pouring nozzle (1b), in particular wherein the axial region is smaller than the axial height of the indicator (4).

4. Pouring device according to one of the preceding claims, **characterized in that** the originality assembly (4,6,6a,8,10,11,12a,12b,12c) comprises at least one, in particular cylindrical, covering wall (6) which extends axially away from the cap periphery (2b) and which extends in the circumferential direction about the rotation axis (5) and is connected to the cap wall (2b) by means of at least one connecting web (10) which in the region of the cap periphery (2b) projects radially outwards on the cap wall (2a), wherein the indicator (4) is disposed radially inside the covering wall (6), preferably wherein the axial height of the covering wall (6) is greater than the axial height of the indicator (4).

5. Pouring device according to Claim 4, **characterized in that** the at least one connecting web (10) is fastened to the cap wall (2a)offset by way of an axial spacing from the cap periphery (2b) in the direction towards the cover element (2c), as a result of which an annular space in which the indicator (4) is guided in the radial direction is formed below the at least one connecting web (10), between the covering wall (6) and the cap wall (2a).

6. Pouring device according to Claim 4 or 5, **characterized in that** the covering wall (6) at the location of the original position of the indicator (4) has a radial breakthrough (6a), in particular through which the indicator (4) is visible in the original position, in particular, wherein the indicator (4) is at least partially slidable from the visible region to behind the covering wall (6).

7. Pouring device according to one of preceding Claims 4 to 6, **characterized in that** disposed on the covering wall (6) in a region axially below the indicator (4), in particular in the region of the free periphery of the covering wall (6), is a radially inwardly projecting retaining element (6b) in particular by which an axial displacement of the indicator (4) in a displaced position in the axial direction to below the retaining element (6b) and/or to below the periphery of the covering wall (6) is prevented, preferably wherein the retaining element, when viewed in the axial direction, at least partially obscures the indicator.

8. Pouring device according to one of the preceding claims, **characterized in that** the indicator (4) is displaceably mounted by means of an articulated region (12a, 12b, 12c), in particular an articulated region (12a, 12b, 12c) that is able to be shortened in the circumferential direction, in particular mounted on the cap wall (2a) or on a radially extending connecting web (10) to which the covering wall (6) according to one of Claims 4 to 7 is fastened.

9. Pouring device according to Claim 8, **characterized in that** the articulated region (12a, 12b, 12c) has a first articulated arm (12a) and a second articulated arm (12b), which are connected to one another in an articulated manner about an articulation axis lying at least substantially in the radial direction, wherein the first articulated arm (12a) is fastened to the cap wall (2a) or to a radially extending connecting web (10) to which the covering wall (6) according to one of Claims 4 to 7 is fastened and on which the second articulated arm (12b) is fastened to the indicator (4).

10. Pouring device according to Claim 8 or 9, **characterized in that** in the original position of the indicator (4), the first and the second articulated arm (12a, 12b) include an angle less than 180 degrees, preferably less than 160 degrees, preferably less than 140 degrees, in particular greater than 90 degrees, wherein the angle is able to be reduced by displacing the indicator (4) from the original position.

11. Pouring device according to Claim 10, **characterized in that** provided between two connecting webs (10) is a circumferentially extending breakthrough (10a) which is penetrated at least partially by the articulated arms (12a, 12b) in the axial direction towards the cover element (2c), in particular already in the original position.

12. Pouring device according to one of the preceding claims, **characterized in that** a latching protrusion (13), which is in particular able to be engaged in a latching manner from the rear by the second articulated arm (12b), is disposed on the cap wall (2a) so as to project radially outwards and to be in the axial direction above the articulated region (12a, 12b, 12c), in particular in the original position above the articulated connection point (12c) between the first and the second articulated arm (12a, 12b).

13. Pouring device according to Claim 12, **characterized in that** the radial spacing of the first articulated arm (12a) from the cap wall (2a) is greater than the radial elevation of the latching protrusion (13) above the cap wall (2a), and the radial spacing of the second articulated arm (12b) from the cap wall (2a) is smaller than the radial elevation of the latching protrusion (13) above the cap wall (2a).

14. Pouring device according to Claim 12 or 13, **characterized in that** the latching protrusion (13) has a ramp (13a) onto which the second articulated arm (12b) can run, in particular during the displacement of the indicator (4).

15. Pouring device according to one of the preceding claims, **characterized in that** the indicator (4) has a fastening region (4b) for fastening to the second articulated arm (12b) and has a free head region (4a), wherein proceeding from the fastening region (4b), the head region (4a) extends in the direction of a flange surface (7) which surrounds the pouring nozzle (1b) and on which the stop element (8) is disposed, in particular, wherein the transition from the fastening region (4b) to the head region (4a) forms a ramp (4c) for the stop element (8), in particular during a closing rotational movement.

16. Pouring device according to one of the preceding claims, **characterized in that** the indicator (4) and/or the articulated region (12a, 12b, 12c) are/is at least in regions radially wider than axially high.

17. Pouring device according to one of the preceding claims, **characterized in that** a handle (3) is disposed radially outside about the closure cap (2) by means of radially extending struts, in particular wherein the originality assembly (4,6,6a,8,10,11,12a,12b,12c) is at least in regions disposed axially below the lower periphery of the handle (3).

## Revendications

1. Dispositif de versement comprenant
a. un verseur (1), qui est relié à un contenant ou peut être relié au moins à un contenant et qui comporte une tubulure de versement (1b) creuse, et
b. un capuchon de fermeture (2), avec lequel la tubulure de versement (1b) est fermée dans un état d'origine et qui comprend une paroi (2a) de capuchon, qui s'étend dans la direction périphérique tout autour d'un axe de rotation (5) s'étendant à travers la tubulure de versement (1b) et tout autour de la tubulure de versement (1b) et s'étend dans la direction axiale de l'axe de rotation (5) entre un couvercle (2c) de capuchon sur l'extrémité supérieure et un bord (2b) de capuchon sur l'extrémité inférieure ouverte, et
c. au moins un premier élément de fermeture sur la surface enveloppante extérieure de la tubulure de versement (1b) et au moins un deuxième élément de fermeture sur la surface enveloppante intérieure de la paroi (2a) de capuchon, au moyen desquels le capuchon de fermeture (2) et la tubulure de versement (1b) peuvent être détachés l'un de l'autre par la rotation du capuchon de fermeture (2) autour de l'axe de rotation (5), et
d. un ensemble d'inviolabilité (4, 6, 6a, 8, 10, 11, 12a, 12b, 12c), qui est disposé dans la zone du bord (2b) de capuchon sur le capuchon de fermeture (2), qui comprend au moins un élément d'affichage (4) mobile, qui est maintenu de manière amovible, dans l'état d'origine, dans une position d'origine au moyen d'un pont (11) cassable et qui peut être séparé du pont (11) et peut être déplacé hors de la position d'origine en interagissant avec un élément de butée (8) sur le verseur (1),
**caractérisé en ce que**
e. l'au moins un élément d'affichage (4) est monté de manière à pouvoir être coulissé dans l'ensemble d'inviolabilité tout autour de l'axe de rotation (5), en particulier au moins dans une zone partielle, en particulier après la séparation du pont (11).

2. Dispositif de versement selon la revendication 1, **caractérisé en ce que** le pont (11) cassable, avec lequel l'élément d'affichage (4) est maintenu de manière amovible, est réalisé de manière à faire saillie radialement vers l'extérieur depuis la surface enveloppante extérieure de la paroi (2a) de capuchon.

3. Dispositif de versement selon l'une des revendications précédentes, **caractérisé en ce que** l'élément d'affichage (4) peut être coulissé au moins par endroits à l'intérieur d'un plan, ou à l'intérieur d'une zone axiale tout autour d'un plan, qui se situe perpendiculairement à l'axe de rotation (5) / à la tubulure de versement (1b), en particulier la zone axiale étant plus petite que la hauteur axiale de l'élément d'affichage (4).

4. Dispositif de versement selon l'une des revendications précédentes, **caractérisé en ce que** l'ensemble d'inviolabilité (4, 6, 6a, 8, 10, 11, 12a, 12b, 12c) comprend au moins une paroi de recouvrement (6), en particulier de forme cylindrique, s'étendant axialement à l'écart du bord (2b) de capuchon, laquelle s'étend dans la direction périphérique tout autour de l'axe de rotation (5) et est reliée à la paroi (2b) de capuchon au moyen d'au moins une entretoise de liaison (10) faisant saillie radialement vers l'extérieur sur le bord (2a) de capuchon dans la zone du bord (2b) de capuchon, l'élément d'affichage (4) étant disposé radialement à l'intérieur par rapport à la paroi de recouvrement (6), la hauteur axiale de la paroi de recouvrement (6) étant de préférence plus grande que la hauteur axiale de l'élément d'affichage (4).

5. Dispositif de versement selon la revendication 4, **caractérisé en ce que** l'au moins une entretoise de liaison (10) est fixée sur la paroi (2a) de capuchon de manière décalée en direction de l'élément de couvercle (2c) à une distance axiale du bord (2b) de capuchon, ce qui permet de former, entre la paroi de recouvrement (6) et la paroi (2a) de capuchon sous l'au moins une entretoise de liaison (10), un espace annulaire, dans lequel l'élément d'affichage (4) est guidé dans la direction radiale.

6. Dispositif de versement selon la revendication 4 ou 5, **caractérisé en ce que** la paroi de recouvrement (6) comporte, sur l'emplacement de la position d'origine de l'élément d'affichage (4), un ajour (6a) radial, à travers lequel en particulier l'élément d'affichage (4) est visible dans la position d'origine, l'élément d'affichage (4) pouvant être glissé en particulier au moins en partie hors de la zone de visualisation derrière la paroi de recouvrement (6).

7. Dispositif de versement selon l'une des revendications précédentes 4 à 6, **caractérisé en ce qu'**est disposé, sur la paroi de recouvrement (6) dans une zone axialement sous l'élément d'affichage (4), en particulier dans la zone du bord libre de la paroi de recouvrement (6), un élément de retenue (6b) faisant saillie radialement vers l'intérieur, en particulier avec lequel un déplacement axial de l'élément d'affichage (4) est empêché dans une position coulissée dans la direction axiale sous l'élément de retenue (6b) et/ou sous le bord de la paroi de recouvrement (6), l'élément de retenue vu dans la direction axiale recouvrant de préférence au moins en partie l'élément d'affichage.

8. Dispositif de versement selon l'une des revendications précédentes, **caractérisé en ce que** l'élément d'affichage (4) est monté de manière à pouvoir coulisser au moyen d'une zone d'articulation (12a, 12b, 12c), en particulier d'une zone d'articulation (12a, 12b, 12c) pouvant être raccourcie dans la direction périphérique, est monté en particulier sur la paroi (2a) de capuchon ou sur une entretoise de liaison (10) s'étendant radialement, sur laquelle la paroi de recouvrement (6) selon l'une des revendications 4 à 7 est fixée.

9. Dispositif de versement selon la revendication 8, **caractérisé en ce que** la zone d'articulation (12a, 12b, 12c) comporte un premier bras d'articulation (12a) et un deuxième bras d'articulation (12b), qui sont reliés l'un à l'autre de manière articulée autour d'un axe d'articulation situé au moins sensiblement dans la direction radiale, le premier bras d'articulation (12a) étant fixé sur la paroi (2a) de capuchon ou sur une entretoise de liaison (10) s'étendant radialement, sur laquelle la paroi de recouvrement (6) selon l'une des revendications 4 à 7 est fixée, et le deuxième bras d'articulation (12b) étant fixé sur l'élément d'affichage (4).

10. Dispositif de versement selon la revendication 8 ou 9, **caractérisé en ce que** dans la position d'origine de l'élément d'affichage (4), le premier et le deuxième bras d'articulation (12a, 12b) forment un angle inférieur à 180 degrés, de préférence inférieur à 160 degrés, de préférence inférieur à 140 degrés, en particulier supérieur à 90 degrés, l'angle pouvant être réduit par le coulissement de l'élément d'affichage (4) hors de la position d'origine.

11. Dispositif de versement selon la revendication 10, **caractérisé en ce qu'**est prévu entre deux entretoises de liaison (10) un ajour (10a) s'étendant dans la direction périphérique, par lequel les bras d'articulation (12a, 12b) passent au moins en partie dans la direction axiale vers l'élément de couvercle (2c), en particulier déjà dans la position d'origine.

12. Dispositif de versement selon l'une des revendications précédentes, **caractérisé en ce qu'**est disposée sur la paroi de capuchon (2a) tout en faisant saillie radialement vers l'extérieur et dans la direction axiale au-dessus de la zone d'articulation (12a, 12b, 12c), en particulier dans la position d'origine au-dessus de l'emplacement de liaison (12c) articulé d'un premier et d'un deuxième bras d'articulation (12a, 12b), une partie saillie d'enclenchement (13), qui en particulier peut être enclenchée par l'arrière par le deuxième bras d'articulation (12b).

13. Dispositif de versement selon la revendication 12, **caractérisé en ce que** la distance radiale du premier bras d'articulation (12a) par rapport à la paroi (2a) de capuchon est plus grande que la partie surélevée radiale de la partie faisant saillie radiale (13) au-dessus de la paroi (2a) de capuchon et la distance radiale du deuxième bras d'articulation (12b) par rapport à la paroi de capuchon (2a) est plus petite que la partie surélevée radiale de la partie faisant saillie d'enclenchement (13) au-dessus de la paroi (2a) de capuchon.

14. Dispositif de versement selon la revendication 12 ou 13, **caractérisé en ce que** la partie faisant saillie d'enclenchement (13) comporte un biseau d'arrêt (13a), sur lequel le deuxième bras d'articulation (12b) peut passer, en particulier lors du coulissement de l'élément d'affichage (4).

15. Dispositif de versement selon l'une des revendications précédentes, **caractérisé en ce que** l'élément d'affichage (4) comporte une zone de fixation (4b) destinée à être fixée sur le deuxième bras d'articulation (12b) et comporte une zone de tête (4a) libre, la zone de tête (4a) s'étendant en partant de la zone de fixation (4b) en direction d'une surface de bride (7) entourant la tubulure de versement (1b), sur laquelle l'élément de butée (8) est disposé, la transition de la zone de fixation (4b) à la zone de tête (4a) formant en particulier un chanfrein d'arrêt (4c) pour l'élément de butée (8), en particulier lors d'un mouvement de rotation de fermeture.

16. Dispositif de versement selon l'une des revendications précédentes, **caractérisé en ce que** l'élément d'affichage (4) et/ou la zone d'articulation (12a, 12b, 12c) sont au moins par endroits plus larges radialement que hauts axialement.

17. Dispositif de versement selon l'une des revendications précédentes, **caractérisé en ce qu'**une poignée (3) est disposée radialement à l'extérieur autour du capuchon de fermeture (2) au moyen d'entretoises s'étendant radialement, l'ensemble d'inviolabilité (4, 6, 6a, 8, 10, 11, 12a, 12b, 12c) étant disposé en particulier au moins par endroits axialement sous le bord inférieur de la poignée (3).
